# EUROPÄISCHE PATENTSCHRIFT

(11) **EP 3 461 638 B1**
(45) Veröffentlichungstag und Bekanntmachung des Hinweises auf die Patenterteilung: **10.08.2022**
(21) Anmeldenummer: 18189885.9
(22) Anmeldetag: 21.08.2018
(51) Int. Cl.: B41F 23/04, F26B 23/00

(54) **VORRICHTUNG ZUM TROCKNEN EINES MIT DRUCKFARBE VERSEHENEN BEDRUCKSTOFFES**
APPARATUS FOR DRYING PRINTED MATERIAL PROVIDED WITH PRINTING INK
DISPOSITIF DE SÉCHAGE D'UNE MATIÈRE À IMPRIMER POURVUE D'ENCRE D'IMPRIMERIE

(30) Priorität: 29.09.2017 DE 102017122806
(43) Veröffentlichungstag der Anmeldung: 03.04.2019
(73) Patentinhaber: Windmöller & Hölscher KG, 49525 Lengerich (DE)
(72) Erfinder: Matzner, Thomas, 49086 Osnabrück (DE)

(56) Entgegenhaltungen:
- WO-A1-03/055369
- DE-A1-102005 031 159
- DE-A1-102006 059 025
- DE-T2- 69 202 957
- US-A- 6 021 584
- US-A1- 2012 273 070
- US-A1- 2015 233 637

## Beschreibung

Die Erfindung betrifft eine Vorrichtung gemäß dem Oberbegriff des Anspruches 1.

Es ist aus dem Stand der Technik bekannt, dass Gebläseeinheiten zum Einsatz kommen, die in der Regel Bestandteile von Trocknern sind, um frisch bedruckten Bedruckstoff zu trocknen. Beispielsweise wird dazu der Bedruckstoff mit erwärmter Luft beaufschlagt, sodass das in der noch feuchten Druckfarbe vorliegende Lösungsmittel beschleunigt verdunstet wird. Eine Druckmaschine kann mit einer Vielzahl an derartigen Trocknern ausgestattet sein, wobei in Transportrichtung des Bedruckstoffes sich hinter jedem Druckwerk zumindest ein derartiger Trockner befindet.

Vorrichtungen zum Trocknen von Materialien sind aus dem Stand der Technik, beispielsweise aus der DE 692 02 957 T2, der US 2015/0233637 A1, der DE 10 2005 031 159 A1, der DE 10 2006 059 025 A1 sowie der US 2012/0273070 A1 bekannt.

Zudem zeigt die DE 10 2004 051 990 B4 eine Vorrichtung zum Trocknen eines mit Druckfarbe versehenen Bedruckstoffes, wobei der Vorrichtung ein gasförmiges Medium über einen Anschlussstutzen zugeführt wird. Dieses gasförmige Medium tritt anschließend durch Öffnungen aus dieser Vorrichtung aus. Die bekannte Vorrichtung besteht hierbei im Wesentlichen aus vier Bauteilen. Im Einzelnen sind dies ein Hohlkörper, ein Anschlussstutzen, ein Abschlussdeckel sowie eine Loch- oder Düsenleiste, aus der das gasförmige Medium die Vorrichtung in Richtung Bedruckstoff verlässt. Die bekannte Vorrichtung zeichnet sich dadurch aus, dass gute Strömungsverhältnisse, insbesondere beim Austritt aus der Vorrichtung geschaffen werden, wodurch eine effiziente Trocknung des Bedruckstoffes erzielbar ist. Es hat sich gezeigt, dass das Herstellungsverfahren bzw. die Herstellkosten einer derartigen Vorrichtung noch weiter zu optimieren sind.

Es ist daher eine Aufgabe der vorliegenden Erfindung, die voranstehend beschriebenen Nachteile zumindest teilweise zu beheben. Insbesondere ist es Aufgabe der vorliegenden Erfindung, eine Vorrichtung zu schaffen, die kostengünstiger herzustellen ist.

Die voranstehende Aufgabe wird gelöst durch eine Vorrichtung mit den Merkmalen des Anspruchs 1. Weitere Merkmale und Details der Erfindung ergeben sich aus den jeweiligen Unteransprüchen, der Beschreibung und den Zeichnungen. Dabei gelten Merkmale und Details, die im Zusammenhang mit dem erfindungsgemäßen Patentansprüche beschrieben sind, selbstverständlich auch im Zusammenhang mit der erfindungsgemäßen Vorrichtung, und jeweils umgekehrt, so dass bezüglich der Offenbarung zu den einzelnen Erfindungsaspekten stets wechselseitig Bezug genommen wird bzw. werden kann.

Die Aufgabe wird gelöst durch eine Vorrichtung zum Trocknen eines mit Druckfarbe versehenen Bedruckstoffes für eine Druckmaschine mit einem Hohlkörper, der einen länglich verlaufenden Luftführungsbereich mit einer Öffnung aufweist, um ein gasförmiges Medium aus dem Hohlkörper in Richtung auf den Bedruckstoff zu leiten, und einer Zuführöffnung um das gasförmige Medium in den Hohlkörper zu leiten. Hierbei ist vorgesehen, dass der Hohlkörper und der Luftführungsbereich ein gemeinsames, materialeinheitliches Bauteil bilden. Erfindungsgemäß gelangt das gasförmige Medium über die Öffnung des Hohlkörpers in die Vorrichtung, wobei innerhalb des Hohlkörpers das gasförmige Medium in den Luftführungsbereich gelangt, um möglichst gleichmäßig aus dem Luftführungsbereich auszutreten und auf den Bedruckstoff zu strömen. Besonders vorteilhaft ist, dass der Hohlkörper und der Luftführungsbereich aus einem Bauteil ausgeführt sind, wodurch sich die Herstellkosten erheblich reduzieren lassen. In wenigen Arbeitsschritten lässt sich somit die erfindungsgemäße Vorrichtung herstellen. Die längliche Erstreckung des Hohlkörpers entspricht vorteilhafterweise der länglichen Erstreckung des Luftführungsbereiches, sodass der Bedruckstoff vollständig durch die erfindungsgemäße Vorrichtung getrocknet werden kann. Vorteilhafterweise schließt sich der Luftführungsbereich unmittelbar am Hohlkörper an, wobei der Luftführungsbereich düsenförmig ausgeführt sein kann, sodass aus einer Öffnung des Luftführungsbereiches zuverlässig das gasförmige Medium die erfindungsgemäße Vorrichtung in Richtung Bedruckstoff verlassen kann. Die Druckmaschine kann zum Beispiel eine Flexodruckmaschine oder eine Tiefdruckmaschine sein.

Ebenfalls ist vorgesehen, dass der Luftführungsbereich zwei Wandungen aufweist, die zumindest teilweise zueinander beabstandet sind, wobei insbesondere die Wandungen sich kontaktieren. Die Wandungen bilden zum einen einen Strömungskanal für das gasförmige Medium, wobei beide Wandungen gegenüberstehend zueinander angeordnet sind. Das gasförmige Medium verlässt im Betrieb den Hohlkörper in Richtung Luftführungsbereich, in dem es entlang der Wandungen in Richtung Bedruckstoff strömt. Die Wandungen sind an der dem Hohlkörper gegenüberliegenden Seite offen ausgebildet, wodurch sich die Öffnung des Luftführungsbereiches bildet. Vorteilhafterweise sind die Wandungen an definierten Stellen miteinander verbunden bzw. miteinander befestigt. Somit wird ein stabiler Luftführungsbereich gebildet, der eine gleichmäßige Strömung sowie eine gleichmäßige Öffnung des Luftführungsbereiches für das gasförmig austretende Medium bereitstellt.

Außerdem weist der Luftführungsbereich erfindungsgemäß zumindest an einer der beiden Wandungen Luftwiderstandselemente auf. Das Luftwiderstandselement dient zum einen dazu, eine optimale Strömung innerhalb des Hohlkörpers und/oder im Luftführungsbereich zu erzielen, damit ein optimaler Fluidaustritt in Richtung Bedruckstoff erreichbar ist. Dieses dient dazu den Bedruckstoff möglichst effizient zu trocknen.

Außerdem ist es im Rahmen der Erfindung von Vorteil, dass das Luftwiderstandselement eine längliche Erstreckung aufweist, die in Richtung der Öffnung des Luftführungsbereiches ausgerichtet ist. Es hat sich gezeigt, dass die längliche Erstreckung eine vorteilhafte Vergleichmäßigung der Mediumströmung am Austritt der Öffnung des Luftführungsbereiches bewirkt, wobei gleichzeitig die Druckverluste innerhalb der Vorrichtung gering gehalten werden.

Gemäß einer vorteilhaften Weiterbildung der Erfindung kann vorgesehen sein, dass der Luftführungsbereich in der Nähe seiner Öffnung einen Mündungsabschnitt aufweist, in dem sich kein Luftwiderstandseiement befindet. Der Vorteil des Mündungsabschnittes ist, dass die Strömung des Mediums, die durch den Luftführungsbereich geleitet wird, in dem Mündungsabschnitt sich erholt, wodurch eine Vergleichmäßigung beim Austritt des Mediums zum Bedruckstoff hin erzielt wird. Vorteilhafterweise erstreckt sich der Mündungsabschnitt entlang der gesamten Erstreckungslänge des Hohlkörpers.

Gemäß einer vorteilhaften Weiterbildung der Erfindung kann vorgesehen sein, dass die Wandungen zueinander einen Abstand X aufweisen, der insbesondere zwischen 1mm ≤ X ≤ 10mm liegt. Der Abstand X ist vorteilhafterweise über die gesamte Erstreckung des Luftführungsbereiches konstant. Vorteilhafterweise liegt der Abstand X in einem Bereich zwischen 1mm ≤ X ≤ 5mm.

Vorteilhaft ist es darüber hinaus, wenn im Rahmen der Erfindung der Luftführungsbereich eine Länge Lw ausgehend von dem Hohlkörper zur Öffnung des Luftführungsbereiches aufweist, wobei der Mündungsabschnitt eine Länge Lm aufweist, die vom Luftwiderstandselement bis zur Öffnung des Luftführungsbereiches verläuft, wobei 1.5 ≤ Lw/Lm ≤ 10 beträgt, insbesondere 2 ≤ Lw/Lm ≤ 5 beträgt. Erfindungsgemäß hat sich gezeigt, dass die Länge des Mündungsabschnittes von Bedeutung ist, um eine strömungstechnische Beruhigung zu erzielen, die vorteilhaft ist für den Trocknungseffekt am Bedruckstoff. Verglichen zur Länge des Luftführungsbereiches ist die Länge des Mündungsabschnittes wesentlich geringer zu wählen, um eine Vergleichmäßigung der Strömung zu erreichen. Somit kann eine möglichst kleinbauende Gesamtanordnung geschaffen werden.

Vorteilhaft ist es darüber hinaus, wenn im Rahmen der Erfindung das Luftwiderstandselement eine Kontaktzone aufweist, die an der benachbarten Wandung befestigt ist. Es hat sich erfindungsgemäß gezeigt, dass lediglich definierte Kontaktzonen notwendig sind, um beide Wandungen zuverlässig miteinander zu befestigen, ohne dass die Stabilität der erfindungsgemäßen Vorrichtung im Betrieb gefährdet ist. Je weniger Kontaktzonen vorhanden sind, umso weniger groß sind die Strömungswiderstände in der erfindungsgemäßen Vorrichtung.

Vorteilhaft ist es darüber hinaus, wenn im Rahmen der Erfindung eine Vielzahl an Luftwiderstandselemente vorgesehen sind, die einen Abstand Y zueinander aufweisen, wobei insbesondere 0,01 ≤ X/Y ≤ 0,3 beträgt, insbesondere 0,03 ≤ X/Y ≤ 0,08 beträgt. Der Abstand X der Öffnung des Luftführungsbereiches, die auch als Düsenspalt bezeichnet werden kann, kann zum Abstand Y entsprechend variieren, wobei der Abstand Y der Abstand zwischen zwei Luftwiderstandselementen ist. Die Abstände zwischen den Luftwiderstandselementen dürfen nicht zu gering gewählt werden, da ansonsten größere Druckverluste innerhalb der Vorrichtung entstehen. Ein zu großer Abstand Y ist ebenfalls von Nachteil, da die Luftwiderstandselemente über die Kontaktzone als Befestigungsmittel dienen. Eine zu geringe Anzahl an Kotaktzonen könnte eine mögliche Instabilität der erfindungsgemäßen Vorrichtung im Betrieb verursachen, dass bedeutet, dass beispielsweise aufgrund der herrschenden Mediumströmung im Luftführungsbereich es zu unnötigen Verwirbelungen oder Materialschwingungen kommen könnte.

Vorteilhafterweise kann im Rahmen der Erfindung vorgesehen sein, dass beide Wandungen Luftwiderstandselemente aufweisen, die jeweils an ihren Kontaktzonen miteinander verbunden und/oder befestigt sind. Es kann von Vorteil sein, beide gegenüberstehenden Wandungen mit Luftwiderstandselementen zu versehen, wodurch ein stabiler Luftführungsbereich geschaffen wird und eine gleichmäßige Strömung innerhalb der erfindungsgemäßen Vorrichtung erzielt wird. Vorteilhafterweise sind die Geometrien der Luftwiderstandselemente an beiden Wandungen identisch ausgeführt. Die Luftwiderstandselemente befinden sich innerhalb des Luftführungsbereiches, das bedeutet innenseitig der jeweiligen Wandung.

Vorteilhafterweise kann im Rahmen der Erfindung vorgesehen sein, dass der Hohlkörper und der Luftführungsbereich ein gemeinsames Metallteil, insbesondere Stanzbiegeteil bilden. Dieses hat den Vorteil, dass die erfindungsgemäße Vorrichtung kostengünstig ausgebildet werden kann. Das Metallteil bildet hierbei eine gewisse Stabilität, die von Nöten ist, um die innerhalb des Hohlkörpers sowie des Luftführungsbereiches vorliegende Mediumströmung gleichmäßig und sicher aus dem Düsenspalt in Richtung Bedruckstoff zu leiten. Das Stanzbiegeteil ist in wenigen und einfachen Herstellungsschritten zu realisieren, wobei die Befestigung definierter Bereiche des Metallteils am Luftführungsbereich erfolgt.

Zumindest ist eine Seite des Hohlkörpers über ein Deckelelement verschlossen. Die zum Deckelelement gegenüberliegende Seite weist zumindest eine entsprechende Zuführöffnung auf, um das gasförmige Medium in den Hohlkörper zu leiten. Das Deckelelement ist vorteilhafterweise ein separates Bauteil zum Hohlkörper und dem Luftführungsbereich. Das Deckelement kann form- und/oder kraft- und/oder stoffschlüssig am Hohlkörper befestigt sein, insbesondere ist das Deckelelement am Hohlkörper verschraubt. Eine Rastverbindung, wie Verklipsung etc., ist alternativ und/oder zusätzlich denkbar. Zudem ist es im Rahmen der Erfindung ebenfalls vorteilhafterweise vorgesehen, dass die Zuführöffnung ebenfalls über ein Deckelelement verfügt, wobei dieses Deckelelement eine Strömungsöffnung aufweist, durch die von außen das gasförmige Medium in den Hohlkörper geleitet werden kann. Dieses Deckelelement kann auf identische Weise wie das gegenüberliegende Deckelelement am Hohlkörper befestigt sein.

Gemäß einer vorteilhaften Weiterbildung der Erfindung kann vorgesehen sein, dass das Luftwiderstandselement aus dem Metallteil umgeformt ist, insbesondere tiefgezogen oder geprägt ist. Eine derartige Ausgestaltung zeichnet sich durch geringe Herstellungskosten aus, wobei insbesondere das Umformverfahren in einer geringen Herstellungszeit ausführbar ist und die Reproduzierbarkeit des Umformergebnisses sehr hoch ist.

Gemäß einer vorteilhaften Weiterbildung der Erfindung kann vorgesehen sein, dass die Wandungen parallel zueinander verlaufen oder die Wandungen konisch zueinander verlaufen, wobei der Abstand X zur Öffnung hin kleiner wird. Je nach Einbaugegebenheiten kann es sinnvoll sein, dass die Wandungen konisch zueinander verlaufen, wodurch eine Düsenwirkung eines Konfusors erzielt wird. Aufgrund des verjüngenden Querschnitts im Konfusor erhöht sich die Strömungsgeschwindigkeit des Mediums. Dieses kann Auswirkungen auf den Trocknungsprozess am Bedruckstoff haben.

Gemäß einer vorteilhaften Weiterbildung der Erfindung kann vorgesehen sein, dass das Luftwiderstandselement eine Tiefe T aufweist, die im Wesentlichen gleichmäßig ist. Diese erfindungsgemäße Gestaltung kann beispielsweise dann realisiert werden, wenn die Wandungen parallel zueinander verlaufen, wobei die Luftwiderstandselemente als Abstandselemente zwischen den Wandungen dienen. Die Tiefe T beeinflusst im Wesentlichen den Abstand X zwischen den Wandungen bzw. die Öffnung des Luftführungsbereiches, wo das Medium austritt.

Von weiterem Vorteil kann vorgesehen sein, dass das Luftwiderstandselement eine Tiefe T aufweist, die zur Öffnung des Luftführungsbereiches abnimmt. Eine derartige Konstruktion kann dann sinnvoll sein, wenn die Wandungen beispielsweise konisch zueinander verlaufen, wobei der Abstand X zur Öffnung kleiner wird. Hierbei ist es zudem denkbar, dass lediglich eine Wandung mit Luftwiderstandselementen ausgestattet ist oder beide Wandungen jeweils Luftwiderstandselemente aufweisen, wobei die Luftwiderstandselemente der einen Wandung mit den gegenüberliegenden Luftwiderstandselementen der anderen Wandung befestigt sind, insbesondere an den Kontaktzonen.

Von weiterem Vorteil kann vorgesehen sein, dass die Kontaktzone des Luftwiderstandselements der einen Wandung im Wesentlichen parallel zur gegenüberliegenden Wandung verläuft oder die Kontaktzone des Luftwiderstandselements der einen Wandung im Wesentlichen parallel zur Kontaktzone des gegenüberliegenden Luftwiderstandselementes der anderen Wandung verläuft. Das bedeutet, dass entweder die erfindungsgemäße Vorrichtung an jeder Wandung Luftwiderstandselemente aufweist oder in einer möglichen Variante an einer Wandung Luftwiderstandselemente verfügt, wobei die gegenüberliegende Wandung frei von Luftwiderstandselementen ist. In beiden Fällen erfolgt eine Befestigung beider Wandungen über die Luftwiderstandselemente.

Es kann von Vorteil sein, wenn im Rahmen der Erfindung die beiden Wandungen miteinander form- und/oder kraft- und/oder stoffschlüssig verbunden sind, insbesondere dass die beiden Wandungen verschweißt sind oder geclincht sind. Die beiden letztgenannten Befestigungsarten zeichnen sich besonders durch ihre Zuverlässigkeit aus, das bedeutet dass es sich um langlebige Befestigungswirkungen handelt, auch dann wenn höhere Strömungsgeschwindigkeiten im Luftführungsbereich herrschen.

Es kann von Vorteil sein, dass die Luftwiderstandselemente der einen Wandung an der gegenüberliegenden anderen Wandung befestigt sind oder die Luftwiderstandselemente der einen Wandung mit den Luftwiderstandselementen der anderen Wandung befestigt sind. Die Befestigung erfolgt jeweils an der Kontaktzone eines jeden Luftwiderstandselementes, wobei die Kontaktzone unterschiedliche geometrische Formen aufnehmen kann, wie beispielsweise eine kreisförmige oder ovale Form.

In einer weiteren Möglichkeit kann vorgesehen sein, dass ein Fixierungsbereich der Kontaktzone der einen Wandung zur Befestigung mit der anderen Wandung dient. Vorteilhafterweise ist der Fixierungsbereich geometrisch kleiner ausgebildet als die Kontaktzone. Insbesondere bei einem Verschweißen oder einem Clinchen kann der Fixierungsbereich wesentlich kleiner ausgebildet werden als die eigentliche Kontaktzone. Das bedeutet jedoch auch, dass der übrige Bereich der Kontaktzone weiterhin an der gegenüberliegenden Wandung anliegen kann.

In einer weiteren Möglichkeit kann vorgesehen sein, dass der Fixierungsbereich an der dem Hohlkörper zugewandten Seite des Luftführungsbereiches angeordnet ist. Hierdurch lässt sich eine erhöhte Befestigungswirkung zwischen den Wandungen erzielen. Ein weiterer Vorteil ist, dass trotz höherer Strömungsgeschwindigkeiten innerhalb des Luftführungsbereiches die Geräuschentwicklung gering gehalten werden kann. In Strömungstests hat sich überraschenderweise dieses letztgenannte Phänomen ergeben, dass durch eine Anordnung des Fixierungsbereiches möglichst nah am Hohlkörper die Strömung zuverlässig zwischen den Luftwiderstandselementen geleitet wird und keine unnötigen Verwirbelungen im Bereich der Luftwiderstandselemente entstehen, welches sich positiv auf die Geräuschreduzierung auswirkt.

Es kann von Vorteil sein, wenn im Rahmen der Erfindung das Luftwiderstandselement in Richtung Öffnung sich verjüngt. Das bedeutet, dass der Abstand zwischen zwei benachbarten Luftwiderstandselementen einer Wandung zunehmen kann. Diese Anordnung ähnelt einer diffusorartigen Düse. Diese Ausführungsform ist kombinierbar mit einem konstant vorliegenden Abstand X zwischen den Wandungen oder mit einem sich in Richtung Öffnung des Luftführungsbereiches kleiner werdenden Abstand X. Beide letztgenannten Ausführungsalternativen bewirken gleichmäßige Strömungsverhältnisse am Austritt der erfindungsgemäßen Vorrichtung, wo das Medium den Luftführungsbereich verlässt.

Es kann von Vorteil sein, wenn im Rahmen der Erfindung das Luftwiderstandselement tropfenförmig oder kreisförmig oder ovalförmig ist oder die Breite des Luftwiderstandselements entlang seiner Erstreckung in Richtung Öffnung nahezu konstant ist. Derartige Formen eines Luftwiderstandselementes lassen sich über ein Umformverfahren am Metallteil leicht realisieren. Das Metallteil, aus dem der Hohlkörper sowie der Luftführungsbereich ausgeführt ist, ist vorteilhafterweise vor dem Umformverfahren ein ebenes Metallteil oder Metallblech, wobei es vorteilhafterweise eine rechteckförmige Form aufweist. In einem ersten Verfahrensschritt erfolgt ein Umformen an definierten Bereichen des Metalls, um die Luftwiderstandselemente in das Metall einzubringen. Anschließend wird das Metallteil an definierten Stellen gebogen, welches beispielsweise über ein Rollprofilieren erfolgt. In einem weiteren Schritt erfolgt eine Befestigung am Luftführungsbereich, und zwar vorteilhafterweise über eine Verschweißung oder über ein Clinchen.

Erfindungsgemäß kann vorgesehen sein, dass zumindest eine Wandung ein erstes und ein zweites Luftwiderstandselement aufweist, wobei das erste Luftwiderstandselement sich zum zweiten Luftwiderstandselement geometrisch unterscheidet, insbesondere das erste Luftwiderstandselement einen größeren Luftwiderstand für das gasförmige Medium erzeugt als das zweite Luftwiderstandselement. Die unterschiedliche Ausgestaltung der Geometrien hat den Vorteil, dass gute Trocknungseffekte am Bedruckstoff erzielt werden können, insbesondere eine gleichmäßige Trocknung erzielbar ist. Über der Breite des Bedruckstoffs entsteht keine "Streifentrocknung".

Zudem kann vorgesehen sein, dass das erste Luftwiderstandselement den Fixierungsbereich aufweist. In der Regel weist das erste Luftwiderstandselement eine größere bauliche Struktur auf als das zweite Luftwiderstandselement, so dass eine zuverlässige Fixierung erzielbar ist.

Die Erfindung kann ebenfalls umfassen, dass die Luftwiderstandselemente der einen Wandung versetzt zu den Luftwiderstandselementen der gegenüberliegenden Wandung angeordnet sind, wobei insbesondere die Luftwiderstandselemente im Luftführungsbereich auf einer gemeinsamen Höhe positioniert sind. Somit ist es denkbar, dass jede Wandung eine gewisse Anzahl an Luftwiderstandselementen aufweist, wobei vorteilhafterweise der Fixierungsbereich am ersten Luftwiderstandselement vorliegt.

Es hat sich gezeigt, dass gute Trocknungsergebnisse erzielbar sind, wenn der Versatz 50% des Abstandes Y zwischen zwei benachbarten Luftwiderstandselementen einer Wandung beträgt.

Erfindungsgemäß kann die Vorrichtung dahingehend ausgebildet sein, dass der Hohlkörper eine Öffnung aufweist, die gegenüberliegend zu der Zuführöffnung positioniert ist, wobei an der Öffnung und/oder an der Zuführöffnung ein Deckelelement befestigt ist, so dass der Hohlkörper verschlossen ist, wobei insbesondere das Deckelelement form- und/oder kraft- und/oder stoffschlüssig am Hohlkörper befestigt ist. Das Deckelelement kann als Spritzgussteil ausgebildet sein. Vorteilhafterweise ist das Deckelelement aus einem Kunststoff ausgeführt. Der Kunststoff weist vorteilhafterweise eine erhöhte elektrische Leitfähigkeit auf, so dass eine elektrische Aufladung während des Trocknungsprozesses seitens der erfindungsgemäßen Vorrichtung vermieden werden kann. Beispielsweise ist das Deckelelement aus einem hochtemperaturbeständigen thermoplastischen Kunststoff ausgebildet, wie beispielsweise Polyphenylensulfid (PPS).

Erfindungsgemäß kann vorgesehen sein, dass das Deckelelement einen doppelwandigen Befestigungsabschnitt aufweist, in den sich der Hohlkörper erstreckt, wobei der Hohlkörper durch den Befestigungsabschnitt umfasst ist. Der doppelwandige Befestigungsabschnitt ist zu einer Seite offen, so dass der Hohlkörper in diesem Befestigungsabschnitt hineinragen kann, welches vorteilhaft für die Montage ist.

Zudem ist denkbar, dass der Befestigungsabschnitt einen inneren Abschnitt und einen äußeren Abschnitt aufweist, wobei sich zwischen dem inneren Abschnitt und dem äußeren Abschnitt ein Freiraum befindet, in den der Hohlkörper sich erstreckt. Vorteilhafterweise ist der Freiraum in seinen Dimensionen größer ausgebildet als die Wandstärke des Hohlkörpers, so dass zuverlässig und ohne Komplikationen der Hohlkörper in den Freiraum geführt werden kann.

Die erfindungsgemäße Vorrichtung kann vorsehen, dass Befestigungselemente im Befestigungsabschnitt vorgesehen sind, die gleichzeitig auf den Befestigungsabschnitt und auf den Hohlkörper direkt in Wirkverbindung stehen. Das Befestigungselement wirkt vorteilhafterweise befestigend auf der Innenseite des Hohlkörpers und gleichzeitig im doppelwandigen Befestigungsabschnitt des Deckelementes.

Um eine größere Befestigungswirkung des Deckelelementes am Hohlkörper zu erreichen, kann vorgesehen sein, dass der innere Abschnitt und/oder der äußere Abschnitt zumindest einen Vorsprung aufweisen, der in den Freiraum ragt. Der Vorsprung ist vorteilhafterweise materialeinheitlich und/oder monolithisch zum Deckelelement ausgeführt. Im montierten Zustand übt der Vorsprung eine zusätzliche Haltekraft auf den Hohlkörper aus.

Erfindungsgemäß kann vorgesehen sein, dass ein Strömungselement innerhalb des Hohlkörpers angeordnet ist, welches ermöglicht, das gasförmige Medium innerhalb des Hohlkörpers in Richtung der Öffnung zu lenken, wobei insbesondere das Strömungselement eine Eindringtiefe in den Hohlkörper aufweist, die geringer ist als 10% der Gesamtbreite des Hohlkörpers, wobei die Gesamtbreite durch den Abstand zwischen der Zuführöffnung und der Öffnung des Hohlkörpers bestimmt ist. Das Strömungselement ermöglicht eine gleichmäßige Verteilung des gasförmigen Mediums innerhalb des Hohlkörpers. Insbesondere wird das gasförmige Medium, welches in den Hohlkörper einströmt, gezwungen, auch bereits am Anfang der Öffnung entlang der Luftwiderstandselemente zu strömen, um dort den Hohlkörper zu verlassen für eine zuverlässige Trocknung des Bedruckstoffes über seiner gesamten Breite.

Vorteilhafterweise kann das Deckelelement das Strömungselement aufweisen. Vorteilhafterweise bildet das Strömungselement mit dem Deckelelement ein materialeinheitliches und/oder monolithisches Bauteil.

Vorteilhafterweise weist der Luftführungsbereich eine Vielzahl an Luftwiderstandselementen auf, die entlang der Breite des Hohlkörpers angeordnet sind. Hierbei ist es denkbar, dass die Luftführungsbereiche die gleiche geometrische Form aufweisen. Ebenfalls ist es möglich, das sowohl mehrere erste Luftwiderstandselemente und zweite Luftwiderstandselemente angeordnet sind, die in unterschiedlichen Variationen nebeneinander vorgesehen sein können. Beispielsweise kann abwechselnd ein erstes Luftwiderstandselement und anschließend ein zweites Luftwiderstandselement und anschließend wieder ein erstes Luftwiderstandselement usw. vorgesehen sein. Ebenfalls ist die Kombination möglich, dass zunächst das zweite Luftwiderstandselement und anschließend das erste Luftwiderstandselement sowie daraufhin das zweite Luftwiderstandselement etc., vorgesehen sein kann. Weitere denkbare Kombinationen, die auch eine gewisse Unregelmäßigkeit entstehen lassen, sind ebenfalls möglich. Zum Beispiel können zwei erste Luftwiderstandselemente gefolgt von drei zweiten Luftwiderstandselementen sowie gefolgt von einem ersten Luftwiderstandselement etc., zum Einsatz kommen. Es hat sich bei all den denkbaren Kombinationen gezeigt, dass hierdurch eine Streifentrocknung wirksam vermieden werden kann.

Zudem wird die Erfindung durch eine Druckmaschine mit mehreren Farbwerken gelöst, wobei die Trocknungseinheit mehrere erfindungsgemäße Vorrichtungen aufweist. Hierbei sind sämtliche, ausgeführten Ausgestaltungsformen der erfindungsgemäßen Vorrichtung, die bereits beschrieben sind, auf die Druckmaschine beziehbar.

Vorteilhafterweise weist die Trocknungseinheit eine Vielzahl an erfindungsgemäßen Vorrichtungen zum Trocknen des Bedruckstoffes auf. Es kann vorgesehen sein, dass die Luftwiderstandselemente des Hohlkörpers zu den Luftwiderstandselementen des benachbarten Hohlkörpers versetzt angeordnet sind. Hierbei kann ein Versatz vorgesehen sein, der beispielsweise 50% des Abstandes Y beträgt, wobei der Abstand Y der Abstand zwischen zwei benachbarten Luftwiderstandselementen innerhalb eines Hohlkörpers ist. Hierdurch lässt sich eine Streifentrocknung ebenfalls vermeiden. Der Versatz kann auch unterschiedlich dimensioniert sein, z. B. Y : 4 oder Y : 3.

Vorteilhafterweise kann die Druckmaschine derart ausgebildet sein, dass die Trocknungseinheit mehrere Leitwalzen aufweist, wobei jeder Leitzwalze eine Vorrichtung zugeordnet ist, wobei die Trocknungseinheit einen Eingang, durch den der Bedruckstoff in die Trocknungseinheit führbar ist, und einen Ausgang aufweist, durch den der Bedruckstoff die Trocknungseinheit verlässt, insbesondere dass jede Öffnung der Vorrichtung zur Drehachse der Leitwalze ausgerichtet ist, wobei die Öffnungen der Vorrichtungen, die den kleinsten Abstand zum Ausgang und zum Eingang aufweisen, zum benachbarten Leitwalze ausgerichtet sind. Die andersartige Ausrichtung der am Rand angeordneten, erfindungsgemäßen Vorrichtungen hat den Vorteil, dass möglichst wenig Lösemittel aus der Trocknungseinheit durch den Eingang oder den Ausgang verlassen kann. Erfindungsgemäß ist vorgesehen, dass eine separate Lösemittelabfuhr vorgesehen ist. Die am Rand angeordneten Vorrichtungen bewirken eine Strömungsrichtung des gasförmigen Mediums, die entgegengesetzt zum Eingang oder zum Ausgang ausgerichtet ist. Somit wird bezweckt, dass das innerhalb des Hohlkörpers sich befindende Lösemittel nicht in Richtung Ausgang oder Eingang strömen kann.

Weitere Vorteile, Merkmale und Einzelheiten der Erfindung ergeben sich aus der nachfolgenden Beschreibung, in der unter Bezugnahme auf die Zeichnungen Ausführungsbeispiele der Erfindung im Einzelnen beschrieben sind. Dabei können die in den Ansprüchen und in der Beschreibung erwähnten Merkmale jeweils einzeln für sich oder in beliebiger Kombination erfindungswesentlich sein. Es zeigen:
- Fig. 1: ein mögliches Ausführungsbeispiel einer Vorrichtung zum Trocknen eines mit Druckfarbe versehenen Bedruckstoffes in einer Druckmaschine,
- Fig. 2: eine weitere Ausführungsform einer erfindungsgemäßen Vorrichtung gemäß Figur 1,
- Fig. 3: eine weitere Ausgestaltungsform einer erfindungsgemäßen Vorrichtung gemäß Figur 1,
- Fig. 4: die Ausführungsform gemäß Figur 1 in einem weiteren Ausführungsbeispiel,
- Fig. 5: ein weiteres Ausführungsbeispiel einer in Figur 1 dargestellten Vorrichtung und
- Fig. 6: ein weiteres Beispiel einer Vorrichtung gemäß Figur 1,
- Fig. 7: eine Ausführungsform einer Vorrichtung gemäß der Figuren 1 bis 6 sowie der Figuren 8 bis 15, die für eine Druckmaschine vorgesehen ist,
- Fig. 8: ein weiteres Ausführungsbeispiel einer erfindungsgemäßen Vorrichtung gemäß Figur 1,
- Fig. 9: ein weiteres Ausführungsbeispiel einer erfindungsgemäßen Vorrichtung gemäß Figur 1 mit einem Deckelelement,
- Fig. 10: das Ausführungsbeispiel gemäß Figur 9, wobei das Deckelelement am Hohlkörper der Vorrichtung befestigt ist,
- Fig. 11: ein weiteres Ausführungsbeispiel der erfindungsgemäßen Vorrichtung mit Deckelelement,
- Fig. 12: das Ausführungsbeispiel gemäß Figur 11 in einer weiteren Ansicht,
- Fig. 13: ein weiteres Ausführungsbeispiel eines Deckelelementes für eine Vorrichtung gemäß Figur 1,
- Fig. 14: ein weiteres Ausführungsbeispiel eines Deckelelementes für eine erfindungsgemäße Vorrichtung gemäß Figur 1,
- Fig. 15: eine vergrößerte Darstellung der Öffnung des Luftführungsbereichs des Hohlkörpers.

Figur 1 zeigt eine Vorrichtung 1 zum Trocknen eines mit einer Druckfarbe versehenen Bedruckstoffes in einer Druckmaschine 2. Die Druckmaschine 2 ist rein schematisch dargestellt, wobei der Bedruckstoff mit Druckfarbe in den gezeigten Ausführungsbeispielen explizit nicht gezeigt ist. Bei der Druckmaschine 2 kann es sich z. B. um eine Tiefdruckmaschine oder eine Flexodruckmaschine handeln, bei der die erfindungsgemäße Vorrichtung 1, die auch als Gebläseeinheit bezeichnet werden kann, ein gasförmiges Medium in Richtung Bedruckstoff strömen lässt. Vorteilhafterweise wird erwärmte Luft als gasförmiges Medium verwendet, um die Effizienz einer Trocknung zu erhöhen. Als Medium können z. B. Luft oder andere geeignete Gase ihre Verwendung finden. Die erfindungsgemäße Vorrichtung 1 ist mit vorzugsweise einem Leitungssystem 3 verbunden, welches das gasförmige Medium in einen Hohlkörper 10 der erfindungsgemäßen Vorrichtung 1 leitet. Die Vorrichtung 1 dient unter anderem dazu, dass zugeleitete Medium gleichmäßig über die gesamte Breite B des Hohlkörpers zu verteilen, sodass der Bedruckstoff in seiner gesamten Breite gleichmäßig getrocknet werden kann.

Der Hohlkörper 10 weist an einer seiner Stirnseiten eine Zuführöffnung 11 auf, an der das Leitungssystem 3 angeschlossen werden kann, um effizient das gasförmige Medium in den Hohlkörper 10 strömen zu lassen. An der gegenüberliegenden Stirnseite ist ein Deckelelement 14 angeordnet, das exemplarisch in Figur 2 oder Figur 3 sowie in den Figuren 10 bis 12 dargestellt ist. Dieses Deckelelement 14 verschließt den Hohlkörper 10, bzw. seine Öffnung 13. Der Hohlkörper 10 der gezeigten erfindungsgemäßen Vorrichtung 1 kann einen beliebigen Querschnitt aufweisen. Der Hohlkörper 10 dient hierbei als luftführender Kanal, wobei am Hohlkörper 10 ein Luftführungsbereich 20 ausgeführt ist, durch den das gasförmige Medium strömen kann. Der Luftführungsbereich 20 weist entlang seiner länglichen Erstreckung eine gemeinsame Öffnung 21 auf, die auch in Figur 2 und Figur 3 gezeigt ist. Durch diese Öffnung 21 kann das gasförmige Medium die erfindungsgemäße Vorrichtung 1 in Richtung des Bedruckstoffes verlassen. Die Zuführöffnung 11 kann ebenfalls über ein Deckelelement 12 verschlossen sein, worauf im Folgenden noch eingegangen wird.

Der Luftführungsbereich 20 sowie der Hohlkörper 10 bilden ein gemeinsames materialeinheitliches Bauteil, welches in sämtlichen Ausführungsbeispielen gezeigt ist. Bei dem gemeinsamen Bauteil handelt es sich hierbei um ein Metallteil, welches unter anderem temperaturbeständig ist. Bei dem Material kann es sich beispielsweise um Stahl oder Blech handeln, welches z. B. eine Stärke von 0,3mm bis 0,9mm aufweisen kann.

Die erfindungsgemäße Vorrichtung 1 weist in dem Luftführungsbereich 20 zwei Wandungen 22, 24 auf, die zueinander beabstandet sind. In sämtlichen Ausführungsbeispielen weist die Wandung 22 eine Vielzahl an Luftwiderstandselementen 23 auf. Gemäß Figur 2 sind die Widerstandselemente 23 lediglich an der Wandung 22 vorzufinden, wobei die gegenüberliegende Wandung 24 ohne die Luftwiderstandselemente ausgeführt ist. Sowohl in Figur 2 als auch in den folgenden Ausführungsbeispielen bis Figur 12 weisen die Luftwiderstandselemente 23, 25 eine längliche Erstreckung auf, die in Richtung der Öffnung 21 des Luftführungsbereiches 20 ausgerichtet sind. Sämtliche Ausführungsbeispiele zeigen, dass der Luftführungsbereich 20 in der Nähe seiner Öffnung 21 einen Mündungsabschnitt 26 aufweist, in dem sich kein Luftwiderstandselement 23, 25 befindet. Die Wandungen 22, 24 weisen zueinander einen Abstand X auf, der vorteilhafterweise zwischen 1mm ≤ X ≤ 10mm liegt. In Figur 2 verlaufen die Wandungen 22, 24 parallel zueinander. Gemäß Figur 3 hingegen verlaufen die Wandungen 22, 24 konisch zueinander, wobei der Abstand X zur Öffnung 21 hin kleiner wird.

Der Luftführungsbereich 20 weist gemäß Figur 2 bis Figur 3 eine Länge Lw auf, ausgehend von dem Hohlkörper 10 zur Öffnung 21 des Luftführungsbereiches 20, wobei der Mündungsabschnitt 26 eine Länge Lm aufweist, die vom Luftwiderstandselement 25 bis zur Öffnung 21 des Luftführungsbereiches 20 verläuft. Es hat sich gezeigt, dass vorteilhafte Strömungsverhältnisse und Trocknungsergebnisse dann erzielt werden, wenn 1,5 ≤ Lw / Lm ≤ 10 beträgt, insbesondere 2 ≤ Lw / Lm ≤ 5 beträgt. Dieses gilt ebenfalls für die Ausführungsbeispiele gemäß Figur 4 bis Figur 15, worauf im Folgenden noch eingegangen wird.

In sämtlichen Ausführungsbeispielen weist jedes Luftwiderstandselement 23, 25 eine Kontaktzone 27 auf, die an der benachbarten Wandung 22, 24 befestigt ist. Gemäß Figur 2 verläuft die Kontaktzone 27 des Luftwiderstandselementes 23 der einen Wandung 22 im Wesentlichen parallel zur gegenüberliegenden Wandung 24. Zudem weist die Kontaktzone 27 einen Fixierungsbereich 28 auf, der zur Befestigung mit der anderen Wandung 24 dient. Im Ausführungsbeispiel ist der Fixierungsbereich 28 mit der Wandung 24 verschweißt oder verclincht.

In Figur 3 weist die Wandung 22 Luftwiderstandselemente 23 und die Wandung 24 ebenfalls Luftwiderstandselemente 25 auf. Sämtliche Luftwiderstandselemente 23, 25 sind, wie in Figur 1 gezeigt, entlang der Breite B des Hohlkörpers 10 in gleichmäßigen Abständen entlang des Luftführungsbereiches 20 verteilt. Die Kontaktzonen 27 beider Luftwiderstandselemente 23, 25 verlaufen zueinander parallel, wobei auch hier jede Kontaktzone 27 einen kleineren Fixierungsbereich 28 aufweist, der wie in Figur 2 zur Befestigung dient. In beiden Ausführungsbeispielen gemäß Figur 2 und Figur 3 ist der Fixierungsbereich 28 an der dem Hohlkörper 10 zugewandten Seite des Luftführungsbereiches 20 angeordnet. In Figur 2 beträgt die Tiefe eines jeden Luftwiderstandselementes 23 einen Betrag T, der im Wesentlichen über seine Erstreckungsrichtung zur Öffnung 21 hin gleich groß ist. Im Gegensatz dazu nimmt die Tiefe T in Figur 3 eines jeden Luftwiderstandelementes zur Öffnung 21 des Luftführungsbereiches 20 ab. Figur 15 zeigt in einer anderen Ansicht, wie der Fixierungsbereich 28 des einen Luftwiderstandselementes 23.1 mit dem Fixierungsbereich 28 des anderen Luftwiderstandselementes 25.1 befestigt ist. Das benachbarte Luftwiderstandselement 23.2, 25.2 verfügt über keinen Fixierungsbereich 28.

Wie in Figur 1 gezeigt ist, kann der Luftführungsbereich 20 eine Vielzahl an Luftwiderstandselementen 23, 25 aufweisen. Es hat sich in Versuchsergebnissen gezeigt, dass besonders gute Strömungsverhältnisse sowie gute Trocknungsergebnisse erzielbar sind, wenn der Quotient aus Abstand X sowie Abstand Y 0,01 ≤ X / Y ≤ 0,3 beträgt.

Vorteilhaft kann sein, dass die Luftwiderstandselemente unterschiedliche geometrische Formen aufweisen, welches in Figur 4 bis Figur 6 sowie in Figuren 8 bis 11 explizit dargestellt ist. Beispielsweise können die Luftwiderstandselemente 23, 25 eine Tropfenform aufweisen, die in Figur 5 gezeigt ist. Alternativ ist eine nahezu rechteckartige Form gemäß Figur 4 denkbar oder eine erfindungsgemäß nicht beanspruchte kreisförmige Form aus Figur 6.

Besonders vorteilhaft gemäß sämtlicher Ausführungsbeispiele ist, dass die erfindungsgemäße Vorrichtung 1 aus einem Metallteil umgeformt ist und/oder rollprofiliert bzw. gebogen ist. Die Luftwiderstandselemente 23, 25 sind über ein Umformverfahren entstanden, insbesondere über ein Tiefziehen oder ein Prägeverfahren. Besonders vorteilhaft ist es, dass die freien Enden 29 des Luftführungsbereiches 20 umbördelt sind, wodurch beim Austritt des Mediums keine unnötigen Verwirbelungen entstehen. Zudem weisen die Enden 29 keine Verletzungsgefahr auf.

Besonders vorteilhaft kann sein, ein Strömungselement 4 innerhalb des Hohlkörpers 10 anzuordnen, welches ermöglicht, das gasförmige Medium innerhalb des Hohlkörpers 10 in eine gewünschte Richtung zu lenken, beispielsweise in Richtung der Öffnung 21. Hierdurch kann der Volumenstrom entlang der gesamten Breite B des Hohlkörpers am gesamten Öffnungsbereich 21 vergleichmäßigt werden. In Figur 4 bis Figur 6 ist dieses Strömungselement exemplarisch gezeigt, wobei dieses Strömungselement 4 ebenfalls in Figur 1 bis Figur 3 einsetzbar ist, welches exemplarisch nicht dargestellt ist.

Figur 7 zeigt schematisch eine Druckmaschine 2 mit einer Trockeneinheit 32, die mehrere Leitwalzen 33 aufweist. Jeder Leitwalze 33 ist eine Vorrichtung 1 zugeordnet, wobei die Vorrichtung 1 gemäß einer der beschriebenen Ausführungsbeispiele ausgeführt sein kann. Der Bedruckstoff 5 wird durch einen Eingang 34 in die Trocknungseinheit 32 geführt und verlässt die Trocknungseinheit 32 am Ausgang 35. Sämtliche Öffnungen 21 der Vorrichtung 1 sind unmittelbar auf die Drehachse der Leitwalzen 33 ausgerichtet, im vorliegenden Ausführungsbeispiel radial zur Drehachse der Leitwalze 33. Hierdurch lässt sich ein guter Trocknungseffekt am Bedruckstoff 5 erzielen. Lediglich die Vorrichtung 1, die dem Eingang 34 zugeordnet ist, und die Vorrichtung 1, die dem Ausgang 35 zugeordnet ist, weisen eine unterschiedliche Orientierung zur Drehachse der Leitwalze 33 auf. Die Vorrichtung 1 des Eingangs 34 ist derart ausgerichtet, dass ihre Öffnung 13 zu den benachbarten Leitwalzen 33 ausgerichtet ist, insbesondere ist die Ausrichtung in Bewegungsrichtung des Bedruckstoffes orientiert. Die Vorrichtung 1 des Ausgangs 35 ist ebenfalls derart orientiert, dass ihre Öffnung 13 in Richtung der benachbarten Leitwalzen 33 ausgerichtet ist, insbesondere entgegen der Bewegungsrichtung des Bedruckstoffes 5. Die Bewegungsrichtung des Bedruckstoffes 5 verläuft von links nach rechts, s. Pfeildarstellung. Die linke und die rechte Ausrichtung der Vorrichtung 1 bewirkt, dass möglicherweise sich in der Trocknungseinheit 32 befindende Lösemittel nicht nach außen, insbesondere durch den Eingang 34 oder durch den Ausgang 35 nach außen strömen können. Die Trocknungseinheit 32 befindet sich entweder zwischen zwei Farbwerken 31 oder nach dem letzten Farbwerk 31 der Druckmaschine 2.

In Figur 8 ist schematisch die erfindungsgemäße Vorrichtung 1 gezeigt, wobei die Luftwiderstandselemente 23 der einen Wandung 22 einen Versatz Y/2 zu den Luftwiderstandselementen 25 der anderen Wandung 24 aufweisen. Sämtliche Luftwiderstandselemente 23, 25 können die identische geometrische Form aufweisen. Ebenfalls ist es denkbar, was in Figur 8 gezeigt ist, dass zwei in ihrer Geometrie unterschiedlich ausgeführte Luftwiderstandselemente 23.1, 23.2, 25.1, 25.2 vorgesehen sind. Das erste Luftwiderstandselement 23.1, 25.1 ist größer ausgeführt als das zweite Luftwiderstandselement 23.2, 25.2. Das erste Luftwiderstandselement 23.1, 25.1 bietet einen größeren Luftwiderstand für das gasförmige Medium als das zweite Luftwiderstandselement 23.2, 25.2. Im vorliegenden Ausführungsbeispiel weist das größere Luftwiderstandselement 23.1, 25.1 einen Fixierungsbereich 28 auf, der zur Befestigung an der gegenüberliegenden Wandung 22, 24 vorgesehen ist. Die Befestigung des Fixierungsbereichs 28 kann, wie in Figur 2 oder Figur 3 beschrieben ist, ausgeführt sein. Vorteilhafterweise liegt eine Clinchverbindung dem Fixierungsbereich 28 und der jeweiligen Wandung 22, 24 vor. Ebenfalls ist es denkbar, dass nur eine Wandung 22, 24 mit den unterschiedlich ausgeführten Luftwiderstandselementen 23, 25 ausgeführt ist, wobei über die Fixierungsbereiche 28, die zumindest an einigen Luftwiderstandselementen 23, 25 vorgesehen sind, mit der gegenüberliegenden Wandung 22, 24 erfolgen kann.

Im montierten Zustand des Hohlkörpers 10 befinden sich die Luftwiderstandselemente 23, 25 in sämtlichen Ausführungsbeispielen auf einer gemeinsamen Höhe innerhalb des Lüftungsbereiches 20, wodurch eine gleichmäßige Trocknung über die gesamte Breite des Bedruckstoffes 5 erzielt werden kann.

In Figur 9 bis Figur 12 ist gezeigt, dass der Hohlkörper 10 eine Öffnung 13 aufweisen kann, die gegenüberliegend zu der Zuführöffnung 11 positioniert ist. Die Öffnung 13 sowie die Zuführöffnung 11 sind über Deckelemente 12, 14 verschließbar. Die Zuführöffnung 11 wird durch das Deckelelement 12 verschlossen, wobei die Öffnung 13 durch ein Deckelelement 14 verschlossen ist, welches explizit nicht gezeigt ist. Die Ausführungsform des Deckelelements 12 an der Zuführöffnung 11 entspricht im Wesentlichen dem Deckelelement 14 für die Öffnung 13. Ein wesentlicher Unterschied zwischen beiden Deckeln 12, 14 ist jedoch, dass das Deckelelement 12 eine Strömungsöffnung 16 aufweist, damit von außen das gasförmige Medium in den Hohlkörper 10 gelangen kann. Das Deckelelement 14 an der gegenüberliegenden Seite zum Deckelelement 12 verschließt zuverlässig den Hohlkörper 10, so dass gleichmäßig das einströmende gasförmige Medium den Luftführungsbereich 20 in Richtung Bedruckstoff 5 verlassen kann.

Gemäß Figur 9 und Figur 10 ist das Deckelelement 12 form- und kraftschlüssig am Hohlkörper 10 befestigt. Das Deckelelement 12 weist einen doppelwandigen Befestigungsabschnitt 15 auf, der in Figur 13 und 14 gezeigt ist. Der Befestigungsabschnitt 15 weist einen inneren Abschnitt 15.1 und einen äußeren Abschnitt 15.2 auf. Zwischen dem inneren Abschnitt 15.1 und dem äußeren Abschnitt 15.2 ist ein Freiraum 15.3 ausgeführt, in dem der Hohlkörper 10 sich erstreckt, welches in Figur 13 schematisch gezeigt ist. Der Freiraum 15.3 dient als Montagehilfe, so dass ein zuverlässiger Sitz des Deckelelementes 12 am Hohlkörper 10 sichergestellt ist. Zusätzlich sind Befestigungselemente 19.1 vorgesehen, die an der Innenwand des Hohlkörpers 10 form- und kraftschlüssig anliegen. Im vorliegenden Ausführungsbeispiel sind die Befestigungselemente 19.1 als Schrauben ausgeführt, die im Freiraum 15.3 sich befinden und über ihr Gewinde an der Innenseite des Hohlkörpers 10 und am inneren und äußeren Abschnitt 15.1, 15.2 angreifen. Hierdurch wird eine wirksame Befestigung des Deckelelementes 12 am Hohlkörper 10 erzielt. Um die Befestigungswirkung des Deckelelementes 12 am Hohlkörper 10 zu erhöhen, kann es vorgesehen sein, ein oder mehrere Vorsprünge 19.2 am inneren Abschnitt 15.1 und/oder am äußeren Abschnitt 15.2 auszubilden. Hierdurch kann eine höhere Klemmwirkung zwischen Deckelelement 12 und dem Hohlkörper 10 erzielt werden. Die Vorsprünge 19.2 sind exemplarisch in Figur 14 dargestellt. Die Vorsprünge 19.2 können rippenartig ausgeführt sein und eine Erstreckung im Freiraum 15.3 ausweisen, die in Breitenrichtung B des Hohlkörpers 10 orientiert ist.

In Figur 11 und Figur 12 ist schematisch gezeigt, dass das Deckelelement 12 eine Rastnase 17 aufweisen kann, die im eingesetzten Zustand am Hohlkörper 10 in eine Rastöffnung 18 des Hohlkörpers 10 eingreift. Auch hierdurch lässt sich eine zuverlässige Befestigung des Deckelelementes 12 am Hohlkörper 10 erzielen.

Die beschriebenen Ausführungsbeispiele des Deckelelementes 12 gemäß Figur 9 bis Figur 14 lassen sich auch auf das Deckelelement 14 beziehen, welches die Öffnung 13 verschließt.

In Figur 13 weist das Deckelelement 12 ein Strömungselement 4 auf, das ermöglicht, das einströmende gasförmige Medium innerhalb des Hohlkörpers 10 in Richtung der Öffnung 21 zu lenken. Die Eindringtiefe des Strömungselementes 4 beträgt weniger als 10% der Gesamtbreite B des Hohlkörpers 10, wobei die Gesamtbreite B durch den Abstand zwischen der Zuführöffnung 11 und der Öffnung 13 des Hohlkörpers 10 bestimmt ist. Das Strömungselement 4 kann einen gebogenen Verlauf aufweisen, der in Richtung Öffnung 21 des Luftführungsbereiches 20 orientiert ist. Das Deckelelement 12, 14 ist aus einem Kunststoffspritzgussteil ausgeführt, das vorzugsweise eine hohe elektrische Leitfähigkeit aufweist, um eventuell auftretende elektrische Aufladungen zu vermeiden.

### Bezugszeichenliste

- X: Abstand zwischen den Wandungen 22, 24
- Lw: Länge des Luftführungsbereiches 20
- Lm: Länge des Mündungsabschnittes 26
- B: Breite, Hohlkörper
- T: Tiefe des Luftwiderstandselementes
- Y: Abstand zwischen zwei Luftwiderstandselementen

- 1: Vorrichtung
- 2: Druckmaschine
- 3: Leitungssystem
- 4: Strömungselement
- 5: Bedruckstoff

- 10: Hohlkörper
- 11: Zuführöffnung
- 12: Deckelelement
- 13: Öffnung
- 14: Deckelelement
- 15: Befestigungsabschnitt
- 16: Strömungsöffnung
- 17: Rastnase
- 18: Rastöffnung

- 15.1: innerer Abschnitt
- 15.2: äußerer Abschnitt
- 15.3: Freiraum
- 19.1: Befestigungselement
- 19.2: Vorsprung

- 20: Luftführungsbereich
- 21: Öffnung
- 22: Wandung
- 23: Luftwiderstandselement
- 24: Wandung
- 25: Luftwiderstandselement
- 26: Mündungsabschnitt
- 27: Kontaktzone
- 28: Fixierungsbereich

- 31: Farbwerk
- 32: Trocknungseinheit
- 33: Leitwalze
- 34: Eingang
- 35: Ausgang

## Patentansprüche

1. Vorrichtung (1) zum Trocknen eines mit Druckfarbe versehenen Bedruckstoffes für eine Druckmaschine (2) mit
einem Hohlkörper (10), der einen länglich verlaufenden Luftführungsbereich (20) mit einer Öffnung (21) aufweist um ein gasförmiges Medium aus dem Hohlkörper (10) in Richtung auf den Bedruckstoff (5) zu leiten,
einer Zuführöffnung (11) um das gasförmige Medium in den Hohlkörper (10) zu leiten, wobei der Hohlkörper (10) und der Luftführungsbereich (20) ein gemeinsames, materialeinheitliches Bauteil bilden,
wobei der Luftführungsbereich (20) zwei Wandungen (22, 24) aufweist, die zumindest teilweise zueinander beabstandet sind, wobei der Luftführungsbereich (20) zumindest an einer der beiden Wandungen (22, 24) Luftwiderstandselemente (23, 25) aufweist und wobei das Luftwiderstandselement (23, 25) eine längliche Erstreckung aufweist, die in Richtung der Öffnung (21) des Luftführungsbereiches (20) ausgerichtet ist.

2. Vorrichtung (1) nach Anspruch 1,
**dadurch gekennzeichnet,**
**dass** die Wandungen (22, 24) sich kontaktieren.

3. Vorrichtung (1) nach Anspruch 1 oder 2,
**dadurch gekennzeichnet,**
**dass** der Luftführungsbereich (20) in der Nähe seiner Öffnung (21) einen Mündungsabschnitt (26) aufweist, in dem sich kein Luftwiderstandselement (23, 25) befindet.

4. Vorrichtung (1) nach einem der vorhergehenden Ansprüche,
**dadurch gekennzeichnet,**
**dass** die Wandungen (22, 24) zueinander einen Abstand X aufweisen, der insbesondere zwischen 1mm ≤ X ≤ 10mm liegt.

5. Vorrichtung (1) nach einem der vorhergehenden Ansprüche,
**dadurch gekennzeichnet,**
**dass** der Luftführungsbereich (20) eine Länge Lw ausgehend von dem Hohlkörper (10) zur Öffnung (21) des Luftführungsbereiches (20) aufweist, wobei der Mündungsabschnitt (26) eine Länge Lm aufweist, die vom Luftwiderstandselement (23, 25) bis zur Öffnung (21) des Luftführungsbereiches (20) verläuft, wobei 1.5 ≤ Lw/Lm ≤ 10 beträgt, insbesondere 2 ≤ Lw/Lm ≤ 5 beträgt.

6. Vorrichtung (1) nach einem der vorhergehenden Ansprüche,
**dadurch gekennzeichnet,**
**dass** das Luftwiderstandselement (23, 25) eine Kontaktzone (27) aufweist, die an der benachbarten Wandung (22, 24) befestigt ist, und/oder dass eine Vielzahl an Luftwiderstandselemente (23, 25) vorgesehen sind, die einen Abstand Y zueinander aufweisen, wobei insbesondere 0,01 ≤ X/Y s 0,3 beträgt, insbesondere 0,03 ≤ X/Y ≤ 0,08 beträgt.

7. Vorrichtung (1) nach Anspruch 6,
**dadurch gekennzeichnet,**
**dass** beide Wandungen (22, 24) Luftwiderstandselemente (23, 25) aufweisen, die insbesondere teilweise jeweils an ihren Kontaktzonen (27) miteinander verbunden und/oder befestigt sind.

8. Vorrichtung (1) nach einem der vorhergehenden Ansprüche,
**dadurch gekennzeichnet,**
**dass** der Hohlkörper (10) und der Luftführungsbereich (20) ein gemeinsames Metallteil, insbesondere Stanzbiegeteil bilden, und/oder dass das Luftwiderstandselement (23, 25) aus dem Metallteil umgeformt ist, insbesondere tiefgezogen oder geprägt ist.

9. Vorrichtung (1) nach einem der vorhergehenden Ansprüche,
**dadurch gekennzeichnet,**
**dass** die Wandungen (22, 24) parallel zueinander verlaufen oder die Wandungen (22, 24) konisch zueinander verlaufen, wobei der Abstand X zur Öffnung (21) hin kleiner wird.

10. Vorrichtung (1) nach einem der vorhergehenden Ansprüche,
**dadurch gekennzeichnet,**
**dass** das Luftwiderstandselement (23, 25) eine Tiefe T aufweist, die im Wesentlichen gleichmäßig ist, und/oder dass das Luftwiderstandselement (23, 25) eine Tiefe T aufweist, die zur Öffnung (21) des Luftführungsbereiches (20) abnimmt.

11. Vorrichtung (1) nach einem der Ansprüche 6 bis 10,
**dadurch gekennzeichnet,**
**dass** die Kontaktzone (27) des Luftwiderstandselements (23, 25) der einen Wandung (22, 24) im Wesentlichen parallel zur gegenüberliegenden Wandung (22, 24) verläuft oder die Kontaktzone (27) des Luftwiderstandselements (23, 25) der einen Wandung (22, 24) im Wesentlichen parallel zur Kontaktzone (27) des gegenüberliegenden Luftwiderstandselementes (23, 25) der anderen Wandung (22, 24) verläuft.

12. Vorrichtung (1) nach einem der vorhergehenden Ansprüche,
**dadurch gekennzeichnet,**
**dass** die beiden Wandungen (22, 24) miteinander form-und/oder kraft- und/oder stoffschlüssig verbunden sind, insbesondere dass die beiden Wandungen (22, 24) verschweißt sind oder geclincht sind.

13. Vorrichtung (1) nach einem der vorhergehenden Ansprüche,
**dadurch gekennzeichnet,**
**dass** die Luftwiderstandselemente (23, 25) der einen Wandung (22, 24) an der gegenüberliegenden anderen Wandung (22, 24) befestigt sind oder die Luftwiderstandselemente (23, 25) der einen Wandung (22, 24) mit den Luftwiderstandselementen (23, 25) der anderen Wandung (22, 24) befestigt sind.

14. Vorrichtung (1) nach einem der Ansprüche 6 bis 13,
**dadurch gekennzeichnet,**
**dass** ein Fixierungsbereich (28) der Kontaktzone (27) der einen Wandung (22, 24) zur Befestigung mit der anderen Wandung (22, 24) dient, insbesondere dass der Fixierungsbereich (28) an der dem Hohlkörper (10) zugewandten Seite des Luftführungsbereiches (20) angeordnet ist.

15. Vorrichtung (1) nach einem der vorhergehenden Ansprüche,
**dadurch gekennzeichnet,**
**dass** das Luftwiderstandselement (23, 25) in Richtung Öffnung (21) sich verjüngt.

16. Vorrichtung (1) nach einem der vorhergehenden Ansprüche,
**dadurch gekennzeichnet,**
**dass** zumindest eine Wandung (22, 24) ein erstes (23.1, 25.1) und ein zweites Luftwiderstandselement (23.2, 25.2) aufweist, wobei das erste Luftwiderstandselement (23.1, 25.1) sich zum zweiten Luftwiderstandselement (23.2, 25.2) geometrisch unterscheidet, und/oder dass das erste Luftwiderstandselement (23.1, 25.1) den Fixierungsbereich (28) aufweist, insbesondere das erste Luftwiderstandselement (23.1, 25.1) einen größeren Luftwiderstand für das gasförmige Medium erzeugt als das zweite Luftwiderstandselement (23.2, 25.2).

17. Vorrichtung (1) nach einem der vorhergehenden Ansprüche,
**dadurch gekennzeichnet,**
**dass** die Luftwiderstandselemente (23, 25) der einen Wandung (22, 24) versetzt zu den Luftwiderstandselementen (23, 25) der gegenüberliegenden Wandung (22, 24) angeordnet sind, und/oder dass der Versatz 50% des Abstandes Y zwischen zwei benachbarten Luftwiderstandselementen (23, 25) einer Wandung (22, 24) beträgt, wobei insbesondere die Luftwiderstandselemente (23, 25) im Luftführungsbereich (20) auf einer gemeinsamen Höhe positioniert sind.

18. Vorrichtung (1) nach einem der vorhergehenden Ansprüche,
**dadurch gekennzeichnet,**
**dass** der Hohlkörper (10) eine Öffnung (13) aufweist, die gegenüberliegend zu der Zuführöffnung (11) positioniert ist, wobei an der Öffnung (13) und/oder an der Zuführöffnung (11) ein Deckelelement (12, 14) befestigt ist, so dass der Hohlkörper (10) verschlossen ist, und/oder dass das Deckelelement (12, 14) einen doppelwandigen Befestigungsabschnitt (15) aufweist, in den sich der Hohlkörper (10) erstreckt, wobei der Hohlkörper (10) durch den Befestigungsabschnitt (15) umfasst ist, wobei insbesondere das Deckelelement (12, 14) form- und/oder kraft- und/oder stoffschlüssig am Hohlkörper (10) befestigt ist.

19. Vorrichtung (1) nach Anspruch 18,
**dadurch gekennzeichnet,**
**dass** der Befestigungsabschnitt (15) einen inneren Abschnitt (15.1) und einen äußeren Abschnitt (15.2) aufweist, wobei zwischen dem inneren Abschnitt (15.1) und dem äußeren Abschnitt (15.2) ein Freiraum (15.3) sich befindet, in den der Hohlkörper (10) sich erstreckt, und/oder dass Befestigungselemente (19.1) im Befestigungsabschnitt (15) vorgesehen sind, die gleichzeitig auf den Befestigungsabschnitt (15) und auf den Hohlkörper (10) direkt in Wirkverbindung stehen.

20. Vorrichtung (1) nach Anspruch 19,
**dadurch gekennzeichnet,**
**dass** der innere Abschnitt (15.1) und/oder der äußere Abschnitt (15.2) zumindest einen Vorsprung (19.2) aufweisen, der in den Freiraum (15.3) ragt.

21. Vorrichtung (1) nach einem der vorhergehenden Ansprüche,
**dadurch gekennzeichnet,**
**dass** ein Strömungselement (4) innerhalb des Hohlkörpers (10) angeordnet ist, welches ermöglicht, das gasförmige Medium innerhalb des Hohlkörpers (10) in Richtung der Öffnung (21) zu lenken, wobei insbesondere das Deckelelement (14) das Strömungselement (4) aufweist und/oder insbesondere das Strömungselement (4) eine Eindringtiefe in den Hohlkörper (10) aufweist, die geringer ist als 10% der Gesamtbreite des Hohlkörpers (10), wobei die Gesamtbreite durch den Abstand zwischen der Zuführöffnung (11) und der Öffnung (13) des Hohlkörpers (10) bestimmt ist.

22. Druckmaschine (2) mit mehreren Farbwerken (31), wobei eine Trocknungseinheit (32) zwischen zwei Farbwerken (31) oder nach dem letzten Farbwerk (31) angeordnet ist, wobei die Trocknungseinheit (32) mehrere Vorrichtungen (1) nach einem der vorhergehenden Ansprüche aufweist.

23. Druckmaschine (2) nach Anspruch 22,
**dadurch gekennzeichnet,**
**dass** die Trocknungseinheit (32) mehrere Leitwalzen (33) aufweist, wobei jeder Leitzwalze (33) eine Vorrichtung (1) zugeordnet ist, wobei die Trocknungseinheit (32) einen Eingang (34), durch den der Bedruckstoff (5) in die Trocknungseinheit (32) führbar ist, und einen Ausgang (35) aufweist, durch den der Bedruckstoff (5) die Trocknungseinheit (32) vertässt, insbesondere dass jede Öffnung (21) der Vorrichtung (1) zur Drehachse der Leitwalze (33) ausgerichtet ist, wobei die Öffnungen (21) der Vorrichtungen (1), die den kleinsten Abstand zum Ausgang (35) und zum Eingang (34) aufweisen, zur benachbarten Leitwalze (33) ausgerichtet sind.

## Claims

1. A device (1) for drying a printing material provided with printing ink for a printing machine (2) with
a hollow body (10), which has an elongated air guidance region (20) with an opening (21) in order to guide a gaseous medium from the hollow body (10) in the direction towards the printing material (5),
a feed opening (11) in order to guide the gaseous medium into the hollow body (10), wherein the hollow body (10) and the air guidance region (20) form a common, uniform material component,
wherein the air guidance region (20) has two walls (22, 24), which are at least partially spaced apart from one another, wherein the air guidance region (20) has air resistance elements (23, 25) at least on one of the two walls (22, 24) and
wherein the air resistance element (23, 25) has an elongated extension, which is aligned in the direction of the opening (21) of the air guidance region (20).

2. The device (1) according to claim 1,
**characterized in**
**that** the walls (22, 24) contact each other.

3. The device (1) according to claim 1 or 2,
**characterized in**
**that** the air guidance region (20) has a mouth section (26) in the vicinity of its opening (21), in which there is no air resistance element (23, 25).

4. The device (1) according to any one of the preceding claims,
**characterized in**
**that** the walls (22, 24) have a distance X from one another, which in particular is between 1 mm ≤ X ≤ 10 mm.

5. The device (1) according to any one of the preceding claims,
**characterized in**
**that** the air guidance region (20) has a length Lw starting from the hollow body (10) to the opening (21) of the air guidance region (20), wherein the mouth section (26) has a length Lm, which runs from the air resistance element (23, 25) to the opening (21) of the air guidance region (20), wherein 1.5 ≤ Lw/Lm ≤ 10, in particular 2 ≤ Lw/Lm ≤ 5.

6. The device (1) according to any one of the preceding claims,
**characterized in**
**that** the air resistance element (23, 25) has a contact zone (27), which is attached to the adjacent wall (22, 24), and/or that a plurality of air resistance elements (23, 25) are provided, which have a distance Y from one another, wherein in particular 0.01 ≤ X/Y ≤ 0.3, in particular 0.03 ≤ X/Y ≤ 0.08.

7. The device (1) according to claim 6,
**characterized in**
**that** both walls (22, 24) have air resistance elements (23, 25), which in particular in each case are partially connected and/or attached to one another at their contact zones (27).

8. The device (1) according to any one of the preceding claims,
**characterized in**
**that** the hollow body (10) and the air guidance region (20) form a common metal part, in particular a stamped and bent part, and/or that the air resistance element (23, 25) is formed from the metal part, in particular is deep drawn or embossed.

9. The device (1) according to any one of the preceding claims,
**characterized in**
**that** the walls (22, 24) run parallel to one another or the walls (22, 24) run conically to one another, wherein the distance X to the opening (21) becomes smaller.

10. The device (1) according to any one of the preceding claims,
**characterized in**
**that** the air resistance element (23, 25) has a depth T, which is substantially uniform, and/or that the air resistance element (23, 25) has a depth T, which decreases towards the opening (21) of the air guidance region (20).

11. The device (1) according to any one of claims 6 to 10,
**characterized in**
**that** the contact zone (27) of the air resistance element (23, 25) of the one wall (22, 24) runs substantially parallel to the opposite wall (22, 24) or the contact zone (27) of the air resistance element (23, 25) of the one wall (22, 24) runs substantially parallel to the contact zone (27) of the opposite air resistance element (23, 25) of the other wall (22, 24).

12. The device (1) according to any one of the preceding claims,
**characterized in**
**that** the two walls (22, 24) are connected to one another positively and/or non-positively and/or materially, in particular that the two walls (22, 24) are welded or clinched.

13. The device (1) according to any one of the preceding claims,
**characterized in**
**that** the air resistance elements (23, 25) of the one wall (22, 24) are attached to the opposite other wall (22, 24) or the air resistance elements (23, 25) of the one wall (22, 24) are attached to the air resistance elements (23, 25) of the other wall (22, 24).

14. The device (1) according to any one of claims 6 to 13,
**characterized in**
**that** a fixation region (28) of the contact zone (27) of the one wall (22, 24) is used for the attachment to the other wall (22, 24), in particular that the fixation region (28) is arranged on the side of the air guidance region (20) facing the hollow body (10).

15. The device (1) according to any one of the preceding claims,
**characterized in**
**that** the air resistance element (23, 25) tapers in the direction towards the opening (21).

16. The device (1) according to any one of the preceding claims,
**characterized in**
**that** at least one wall (22, 24) has a first (23.1, 25.1) and a second air resistance element (23.2, 25.2), wherein the first air resistance element (23.1, 25.1) differs geometrically from the second air resistance element (23.2, 25.2), and/or that the first air resistance element (23.1, 25.1) has the fixation region (28), in particular the first air resistance element (23.1, 25.1) generates a greater air resistance for the gaseous medium than the second air resistance element (23.2, 25.2).

17. The device (1) according to any one of the preceding claims,
**characterized in**
**that** the air resistance elements (23, 25) of the one wall (22, 24) are arranged offset to the air resistance elements (23, 25) of the opposite wall (22, 24), and/or that the offset is 50 % of the distance Y between two adjacent air resistance elements (23, 25) of a wall (22, 24), wherein in particular, the air resistance elements (23, 25) are positioned in the air guidance region (20) at a common height.

18. The device (1) according to any one of the preceding claims,
**characterized in**
**that** the hollow body (10) has an opening (13), which is positioned opposite to the feed opening (11), wherein a cover element (12, 14) is attached to the opening (13) and/or to the feed opening (11) so that the hollow body (10) is closed, and/or that the cover element (12, 14) has a double wall attachment section (15), into which the hollow body (10) extends, wherein the hollow body (10) is encompassed by the attachment section (15), wherein in particular the cover element (12, 14) is attached positively and/or non-positively or materially to the hollow body (10).

19. The device (1) according to claim 18,
**characterized in**
**that** the attachment section (15) has an inner section (15.1) and an outer section (15.2), wherein, a free space (15.3) is located between the inner section (15.1) and the outer section (15.2), into which the hollow body (10) extends, and/or that attachment elements (19.1) are provided in the attachment section (15), which are directly operatively connected to the attachment section (15) and to the hollow body (10) at the same time.

20. The device (1) according to claim 19,
**characterized in**
**that** the inner section (15.1) and/or the outer section (15.2) has at least one projection (19.2), which projects into the free space (15.3).

21. The device (1) according to any one of the preceding claims,
**characterized in**
**that** a flow element (4) is arranged within the hollow body (10), which makes it possible to direct the gaseous medium within the hollow body (10) in the direction of the opening (21), wherein in particular the cover element (14) has the flow element (4) and/or in particular the flow element (4) has a penetration depth into the hollow body (10), which is less than 10 % of the total width of the hollow body (10), wherein the total width is determined by the distance between the feed opening (11) and the opening (13) of the hollow body (10).

22. A printing machine (2) with several inking units (31), wherein a drying unit (32) is arranged between two inking units (31) or after the last inking unit (31), wherein the drying unit (32) has several devices (1) according to any one of the preceding claims.

23. The printing machine (2) according to claim 22,
**characterized in**
**that** the drying unit (32) has several guide rollers (33), wherein a device (1) is assigned to each guide roller (33), wherein the drying unit (32) has an input (34), through which the printing material (5) can be guided into the drying unit (32), and an output (35), through which the printing material (5) leaves the drying unit (32), in particular that each opening (21) of the device (1) is aligned with the axis of rotation of the guide roller (33), wherein the openings (21) of the devices (1), which have the smallest distance from the output (35) and from the input (34), are aligned with the adjacent guide roller (33).

## Revendications

1. Dispositif (1) pour le séchage d'un support d'impression muni d'une couleur d'impression pour une machine d'impression (2) avec
un corps creux (10), qui présente une zone de guidage de l'air (20) s'étendant longitudinalement, avec une ouverture (21), afin de conduire un milieu gazeux hors du corps creux (10) en direction du support d'impression (5),
une ouverture d'alimentation (11) afin de conduire le milieu gazeux dans le corps creux (10),
dans lequel le corps creux (10) et la zone de guidage de l'air (20) forment un composant commun à matériau unique,
dans lequel la zone de guidage de l'air (20) comprend deux parois (22, 24) qui sont au moins partiellement distantes entre elles, dans lequel la zone de guidage de l'air (20) comprend, au moins au niveau d'une des deux parois (22, 24), des éléments de résistance à l'air (23, 25) et dans lequel l'élément de résistance à l'air (23, 25) présente une extension longitudinale qui est orientée en direction de l'ouverture (21) de la zone de guidage de l'air (20).

2. Dispositif (1) selon la revendication 1,
**caractérisé en ce que**
les parois (22, 24) sont en contact entre elles.

3. Dispositif (1) selon la revendication 1 ou 2,
**caractérisé en ce que**
la zone de guidage de l'air (20) présente, à proximité de son ouverture (21), une portion d'embouchure (26) dans laquelle ne se trouve aucun élément de résistance à l'air (23, 25).

4. Dispositif (1) selon l'une des revendications précédentes,
**caractérisé en ce que**
les parois (22, 24) présentent entre elles une distance X qui se trouve, plus particulièrement, entre 1 mm ≤ X ≤ 10 mm.

5. Dispositif (1) selon l'une des revendications précédentes,
**caractérisé en ce que**
la zone de guidage de l'air (20) présente une longueur Lw à partir du corps creux (10) vers l'ouverture (21) de la zone de guidage de l'air (20), dans lequel la portion d'embouchure (26) présente une longueur Lm qui s'étend de l'élément de résistance à l'air (23, 25) vers l'ouverture (21) de la zone de guidage de l'air (20), dans lequel 1,5 ≤ Lw/Lm ≤ 10, plus particulièrement 2 ≤ Lw/Lm ≤ 5.

6. Dispositif (1) selon l'une des revendications précédentes,
**caractérisé en ce que**
l'élément de résistance à l'air (23, 25) présente une zone de contact (27) qui est fixée à la paroi (22, 24) adjacente et/ou **en ce qu'**une pluralité d'éléments de résistance à l'air (23, 25) sont prévus, qui présentent une distance Y entre eux, dans lequel, plus particulièrement, 0,01 ≤ X/Y ≤ 0,3, plus particulièrement 0,03 ≤ X/Y ≤ 0,08.

7. Dispositif (1) selon la revendication 6,
**caractérisé en ce que**
les deux parois (22, 24) comprennent des éléments de résistance à l'air (23, 25) qui sont reliés et/ou fixés entre eux, plus particulièrement partiellement chacun au niveau de leurs zones de contact (27).

8. Dispositif (1) selon l'une des revendications précédentes,
**caractérisé en ce que**
le corps creux (10) et la zone de guidage de l'air (20) forment une pièce métallique commune, plus particulièrement une pièce estampée et pliée et/ou **en ce que** l'élément de résistance à l'air (23, 25) est déformé à partir de la pièce métallique, plus particulièrement embouti ou estampé.

9. Dispositif (1) selon l'une des revendications précédentes,
**caractérisé en ce que**
les parois (22, 24) s'étendent parallèlement entre elles ou les parois (22, 24) s'étendent de manière conique entre elles, dans lequel la distance X diminue en direction de l'ouverture (21).

10. Dispositif (1) selon l'une des revendications précédentes,
**caractérisé en ce que**
l'élément de résistance à l'air (23, 25) présente une profondeur T qui est globalement uniforme et/ou **en ce que** l'élément de résistance à l'air (23, 25) présente une profondeur T qui diminue en direction de l'ouverture (21) de la zone de guidage de l'air (20).

11. Dispositif (1) selon l'une des revendications 6 à 10,
**caractérisé en ce que**
la zone de contact (27) de l'élément de résistance à l'air (23, 25) d'une paroi (22, 24) s'étend globalement parallèlement à la paroi (22, 24) opposée ou la zone de contact (27) de l'élément de résistance à l'air (23, 25) d'une paroi (22, 24) s'étend globalement parallèlement à la zone de contact (27) de l'élément de résistance à l'air (23, 25) opposé de l'autre paroi (22, 24).

12. Dispositif (1) selon l'une des revendications précédentes,
**caractérisé en ce que**
les deux parois (22, 24) sont reliées entre elles par complémentarité de forme et/ou par force et/ou par liaison de matière, plus particulièrement **en ce que** les deux parois (22, 24) sont soudées ou assemblées par clinchage.

13. Dispositif (1) selon l'une des revendications précédentes,
**caractérisé en ce que**
les éléments de résistance à l'air (23, 25) d'une paroi (22, 24) sont fixés à l'autre paroi (22, 24) opposée ou les éléments de résistance à l'air (23, 25) d'une paroi (22, 24) sont fixés avec les éléments de résistance à l'air (23, 25) de l'autre paroi (22, 24).

14. Dispositif (1) selon l'une des revendications 6 à 13,
**caractérisé en ce que**
une zone de fixation (28) de la zone de contact (27) d'une paroi (22, 24) permet la fixation avec l'autre paroi (22, 24), plus particulièrement **en ce que** la zone de fixation (28) est disposée sur le côté de la zone de guidage de l'air (20) opposé au corps creux (10).

15. Dispositif (1) selon l'une des revendications précédentes,
**caractérisé en ce que**
l'élément de résistance à l'air (23, 25) se rétrécit en direction de l'ouverture (21).

16. Dispositif (1) selon l'une des revendications précédentes,
**caractérisé en ce que**
au moins une paroi (22, 24) comprend un premier (23.1, 25.1) et un deuxième élément de résistance à l'air (23.2, 25.2), dans lequel le premier élément de résistance à l'air (23.1, 25.1) se distingue géométriquement du deuxième élément de résistance à l'air (23.2, 25.2) et/ou **en ce que** le premier élément de résistance à l'air (23.1, 25.1) présente la zone de fixation (28), plus particulièrement le premier élément de résistance à l'air (23.1, 25.1) génère une résistance à l'air pour le milieu gazeux supérieure au deuxième élément de résistance à l'air (23.2, 25.2).

17. Dispositif (1) selon l'une des revendications précédentes,
**caractérisé en ce que**
les éléments de résistance à l'air (23, 25) d'une paroi (22, 24) sont disposés de manière décalée par rapport aux éléments de résistance à l'air (23, 25) de la paroi opposée (22, 24) et/ou **en ce que** le décalage représente 50 % de la distance Y entre deux éléments de résistance à l'air (23, 25) adjacents d'une paroi (22, 24), dans lequel, plus particulièrement, les éléments de résistance à l'air (23, 25) sont positionnés dans la zone de guidage de l'air (20) à une hauteur commune.

18. Dispositif (1) selon l'une des revendications précédentes,
**caractérisé en ce que**
le corps creux (10) présente une ouverture (13) qui est positionnée en face de l'ouverture d'alimentation (11), dans lequel, à l'ouverture (13) et/ou à l'ouverture d'alimentation (11), est fixé un élément de couvercle (12, 14) de façon à ce que le corps creux (10) soit fermé et/ou **en ce que** l'élément de couvercle (12, 14) comprend une portion de fixation à double paroi (15) dans laquelle s'étend le corps creux (10), dans lequel le corps creux (10) est entouré par la portion de fixation (15), dans lequel, plus particulièrement, l'élément de couvercle (12, 14) est fixé par complémentarité de forme et/ou par force et/ou par liaison de matière au corps creux (10).

19. Dispositif (1) selon la revendication 18,
**caractérisé en ce que**
la portion de fixation (15) comprend une portion interne (15.1) et une portion externe (15.2), dans lequel, entre la portion interne (15.1) et la portion externe (15.2), se trouve un espace libre (15.3) dans lequel s'étend le corps creux (10) et/ou **en ce que** des éléments de fixation (19.1) sont prévus dans la portion de fixation (15), qui sont en liaison fonctionnelle directe à la fois avec la portion de fixation (15) et avec le corps creux (10).

20. Dispositif (1) selon la revendication 19,
**caractérisé en ce que**
la portion interne (15.1) et/ou la portion externe (15.2) présentent au moins une saillie (19.2) qui dépasse dans l'espace libre (15.3).

21. Dispositif (1) selon l'une des revendications précédentes,
**caractérisé en ce que**
un élément d'écoulement (4) est disposé à l'intérieur du corps creux (10), qui permet de conduire le milieu gazeux à l'intérieur du corps creux (10) en direction de l'ouverture (21), dans lequel, plus particulièrement l'élément de couvercle (14) comprend l'élément d'écoulement (4) et/ou plus particulièrement l'élément d'écoulement (4) présente une profondeur de pénétration dans le corps creux (10) qui est inférieure à 10 % de la largeur totale du corps creux (10), dans lequel la largeur totale est déterminée par la distance entre l'ouverture d'alimentation (11) et l'ouverture (13) du corps creux (10).

22. Machine d'impression (2) avec plusieurs dispositifs d'encrage (31), dans laquelle une unité de séchage (32) est disposée entre deux dispositifs d'encrage (31) ou après le dernier dispositif d'encrage (31), dans laquelle l'unité de séchage (32) comprend plusieurs dispositifs (1) selon l'une des revendications précédentes.

23. Machine d'impression (2) selon la revendication 22,
**caractérisée en ce que**
l'unité de séchage (32) comprend plusieurs rouleaux de guidage (33), dans lequel, à chaque rouleau de guidage (33) correspond un dispositif (1), dans lequel l'unité de séchage (32) comprend une entrée (34) à travers laquelle le support d'impression (5) peut être guidé vers l'unité de séchage (32), et une sortie (35), à travers laquelle le support d'impression (5) quitte l'unité de séchage (32), plus particulièrement **en ce que** chaque ouverture (21) du dispositif (1) est orientée vers l'axe de rotation du rouleau de guidage (33), dans lequel les ouvertures (21) des dispositifs (1) qui présentent la distance la plus faible par rapport à la sortie (35) et à l'entrée (34) sont orientées vers le rouleau de guidage (33) adjacent.
